# NEUE EUROPÄISCHE PATENTSCHRIFT

(11) **EP 1 750 071 B2**
(45) Veröffentlichungstag und Bekanntmachung des Hinweises auf die Entscheidung über den Einspruch: **07.11.2012**
(45) Hinweis auf die Patenterteilung: 17.03.2010
(21) Anmeldenummer: 05107139.7
(22) Anmeldetag: 02.08.2005
(51) Int. Cl.: F24H 3/06, F23J 15/02

(54) **Kaminofen**
Fire place
Poêle de cheminée

(43) Veröffentlichungstag der Anmeldung: 07.02.2007
(73) Patentinhaber: PRAG Protective Rights GmbH & Co. KG, 32257 Bünde (DE)
(72) Erfinder: Ritzmann, Lutz H., 32257 Bünde (DE)
(74) Vertreter: Dantz, Jan Henning

(56) Entgegenhaltungen:
- EP-A- 0 947 236
- DE-A1- 30 234 904
- US-A- 1 603 925
- US-A- 4 646 713
- US-A1- 2004 055 957
- US-B1- 6 319 484

## Beschreibung

Die vorliegende Erfindung betrifft einen Kaminofen, insbesondere für Haushalte, mit einem Feuerraum, der mit einer Luftzufuhr verbunden ist, und mindestens einer dem Feuerraum nachgeschalteten Heizgasumleitung. Ein derartiger Kaminofen ist bekannt aus US 1 603 925.

Es gibt Kaminöfen, die zur Verbrennung von Holz geeignet sind und diverse Heizgasumleitungen nach dem Feuerraum besitzen, damit die Heizgase verwirbelt werden und die festen Bestandteile in den Heizgasen nachverbrannt werden können. Ferner sollen die Heizgase lange im Feuerraum verweilen, damit sie ihre Wärme besser abgeben können. Die Heizgasumleitungen bestehen in der Regel aus Stahl, Vermiculite, Keramik oder Stein. Dadurch kann zwar erreicht werden, dass die Wärmeausnutzung verbessert wird und grobe Partikel nachverbrannt werden können, allerdings sind sie zur Feinstaubreduzierung nicht wirksam. Es haftet kaum Feinstaub an und dieser wird dann durch den Schornsteinzug in die Umwelt abgegeben.

Es ist bekannt, dass solche Kaminöfen einen erheblichen Anteil an der Erzeugung von organischen Feinstäuben ausmachen, der insbesondere in der An- und Abbrandphase besteht, wenn das Feuer noch schwelt und nicht die Temperatur während der Feuerungsphase erreicht hat. Der dann entstehende Feinstaub besteht aus unverbrannten Kohlenwasserstoffen, die hochgradig krebserzeugend sind. Während der eigentlichen Feuerungsphase entsteht so gut wie kein organischer Feinstaub, weil er durch die hohen Temperaturen verbrannt wird. Insofern erfüllen die meisten Kaminöfen nicht die Anforderungen an eine schadstoffarme Verbrennung, insbesondere im Hinblick auf Feinstäube mit Partikelgrößen bis zu 10 Mikrometer (PM 10).

Die EP 1 353 125 A1 offenbart eine Vorrichtung und ein Verfahren zur Behandlung von Abgasen von Festbrennstoff-Feuerstätten, die mit einem Filter aus einem Keramiknetzwerk mit einer Maschenbreite von 0,8 bis 15 mm ausgestattet ist. Mit dieser Vorrichtung wird es ermöglicht Ruß und kondensierte Kohlenwasserstoffe während der Aufheizphase der Festbrennstofffeuerstätte zu speichern.

Die US 6 041 771 A offenbart einen Kaminofen mit einer ersten Verbrennungskammer für Feuerungsmaterial und einer zweiten Verbrennungskammer für die Nachverbrennung von Schadstoffen, wobei ein Überleitungsabschnitt, der die erste und die zweite Verbrennungskammer verbindet, Vulkangestein enthält.

Es ist daher Aufgabe der vorliegenden Erfindung, einen Kaminofen zu schaffen, der bei der Verbrennung für eine Reduzierung der Emission von organischem Feinstaub sorgt.

Diese Aufgabe wird mit einem Kaminofen mit den Merkmalen des Anspruches 1 gelöst.

Erfindungsgemäß ist in der Heizgasumleitung zumindest teilweise ein adsorbierendes Material vorgesehen, mittels dem in der Anbrandphase organischer Feinstaub adsorbiert wird, der in einer späteren Feuerungsphase freigegeben und verbrannt wird. Dadurch wird erreicht, dass in der Anbrandphase entstehende organische Feinstäube an dem adsorbierenden Material angelagert werden können, wobei in der anschließenden Feuerungsphase diese dann verbrannt werden, was zu einer erheblichen Reduzierung der Emission organischer Feinstäube sorgt. Wenn die Feuerstätte sich in der Abbrandphase befindet, nimmt das adsorbierende Material wieder organischen Feinstaub auf, der dann in der nächsten Feuerungsphase wieder verbrannt werden kann. Insofern dient das adsorbierende Material als Speicher für die schädlichen organischen Feinstäube, die in der Feuerungsphase abgegeben werden, damit sie entsprechend verbrannt werden können.

Als adsorbierendes Material werden Brocken aus hochporösem Lapilli (Vulkanasche) eingesetzt, die in der Heizgasumleitung oder auf einem dort gespannten Netz geschichtet sind.

Vorzugsweise ist in der Heizgasumleitung ein Netz aus feuerresistentem Material gespannt, auf dem das adsorbierende Material gehalten ist. Denn für eine effektive Reinigung ist es vorteilhaft, wenn das Verbrennungsgas möglichst lange in Kontakt mit dem adsorbierenden Material kommt, das entsprechend an dem adsorbierenden Material vorbeiströmen muss. Durch das Netz kann dabei auch die Mitte eines Strömungskanals der Heizgasumleitung mit adsorbierendem Material versehen werden.

Zusätzlich können als adsorbierendes Material Zeolith, Nanopartikel oder Aktivkohle eingesetzt werden, wobei das adsorbierende Material entweder in Form von Klumpen, Brocken oder Pulver auf einem feuerresistenten Material geschichtet ist, oder eine entsprechende Beschichtung von feuerresistentem Material vorgesehen ist. Dadurch können auch bestehende Kaminöfen mit adsorbierendem Material nachgerüstet werden, um die Emission von organischem Feinstaub zumindest teilweise zu reduzieren.

Es können auch mehrere unterschiedliche Adsorptionsmaterialien in der Heizgasumleitung eingesetzt werden. Denn die unterschiedlichen Materialien können bei unterschiedlichen Temperaturen wirksam sein, so dass sich die Adsorptionsmaterialien sinnvoll ergänzen können. Hat ein Adsorptionsmaterial gute Adsorptionseigenschaften bei niedrigen Temperaturen, gibt jedoch den Feinstaub zu früh, das heißt, bei zu niedrigen Temperaturen ab, kann ein weiteres adsorbierendes Material nachgeschaltet sein, das dann die Feinstäube bei höheren Temperaturen adsorbiert und wieder frei gibt.

Das adsorbierende Material kann ferner in einem Teil der Heizgasumleitung angeordnet sein, bei dem die Verbrennungsluft dem Feuerraum wieder zugeführt wird. Denn diese in einem Kreislauf befindliche Verbrennungsluft kann besonders gut genutzt werden, um entstehende Feinstäube zu adsorbieren und erst bei einer höheren Temperatur wieder freizugeben.

Die Erfindung wird nachfolgend anhand eines Ausführungsbeispieles mit Bezug auf die beigefügte Zeichnung näher erläutert. Es zeigt:
- Figur 1: eine perspektivische Ansicht eines erfindungsgemäßen Kaminofens.

Ein Kaminofen 12 umfasst eine Zufuhr von Raumluft 1, die in Kanälen 2 vorgewärmt wird. Die vorgewärmte Raumluft 1 kann dann an der Oberseite des Kaminofens 12 ausströmen, wie dies durch die Pfeile 3 angedeutet ist. Dadurch wird ein Teil der entstehenden Wärmeenergie direkt an die Umgebung abgegeben.

Ein Teil der vorgewärmten Raumluft 1 wird entsprechend dem Kanal 4 in den Verbrennungsraum 9 zugeführt. Dort ist ein Brennstoff vorhanden, beispielsweise Holz, Kohle oder ein anderes Brennmaterial, das bei der Verbrennung Verbrennungsgase erzeugt, die entsprechend dem Pfeil 6 durch eine dem Feuerraum 9 nachgeschaltete Heizgasumleitung 10 geführt wird. Durch die Heizgasumleitung 10 strömt dann das Verbrennungsgas 6, wobei ein Teil 7 des Verbrennungsgases 6 als Rauchgas 8 einem Schornstein zugeführt wird, der das Verbrennungsgas an die Umgebung abgibt.

Ein weiterer Teil des Verbrennungsgases wird entsprechend den Pfeilen 5 wieder dem Feuerraum 9 zugeführt und kann dort erneut zur Verbrennung eingesetzt werden.

Zur Reduzierung der Emissionen durch die Verbrennungsgase 8 sind in der Heizgasumleitung 10 Brocken aus adsorbierendem Material 11 vorgesehen. Diese Brocken können auf dem Boden einer Heizgasumleitung 10 abgelegt werden oder aber in Netzen gehalten werden, die in der Heizgasumleitung 10 gespannt sind. Die Brocken weisen eine hochporöse Struktur auf und aus folgenden Materialien bestehen:
- hochporöse Lapilli
- mit Nanopartikeln beschichtet Brocken

Ferner kann natürlich auch eine Mischung unterschiedlicher Materialien (Zeolith) in der Heizgasumleitung 10 eingesetzt werden. Zudem können die Wände der Heizgasumleitung 10 mit Nanopartikeln beschichtet sein, beispielsweise können entsprechende Nanopartikel aufgesprüht werden. Die als Nanopartikel eingesetzten Materialien besitzen spezifische Pulveroberflächen, die meist größer 200 m²/g sind. Damit ist eine hohe Oberflächenenergie vorhanden, wobei sich die Nanopartikel auf Metalloberfläche applizieren lassen. Die Nanopartikel können zudem auch auf Gitter, Netze oder andere feuerresistente Materialien aufgebracht werden, die in der Heizgasumleitung 10 angeordnet sind.

Grundsätzlich können als Adsorptionsmaterialen alle Materialien eingesetzt werden, die in der Lage sind, organischen Feinstaub in der Anbrand- und der Abbrandphase zu adsorbieren. Zudem soll in der Feuerungsphase bei Erreichen der entsprechenden Temperatur in dem Feuerraum 9 der adsorbierte Feinstaub wieder abgegeben werden, damit dieser dann verbrennen kann und das Adsorptionsmaterial wieder frei ist, neue Schadstoffe aufzunehmen.

Die Anordnung des adsorbierenden Materials 11 und die Menge hängt von der Form der Heizgasumleitung 10 ab, die an dem jeweiligen Kaminofen 12 vorhanden ist. Zur Reduzierung der Strömungsgeschwindigkeit kann die Heizgasumleitung 10 mit einem großen Querschnitt versehen sein, indem das adsorbierende Material 11 fein verteilt, beispielsweise als Wolle, angeordnet ist, damit bei geringer Strömungsgeschwindigkeit die Verbrennungsgase 6 gereinigt werden können, was zu einer besonders hohen Effektivität führt.

Die Erfindung wurde beispielhaft an einem Kaminofen 12 beschrieben, der natürlich auch eine andere Form besitzen kann und bei dem der Feuerraum 9 und die entsprechenden Leitungen für die Raumluft und die Verbrennungsluft anders gestaltet sein können. Ferner ist es möglich, über Klappen die Zirkulation der Luft entsprechend zu steuern, wobei gerade die Verbrennungsluft bei Bedarf auch speziell zu dem adsorbierenden Material umgeleitet werden kann, um einen hohen Reinigungsgrad zu erreichen. Unter Kaminofen sollen hierin alle Feuerstätten verstanden werden, bei denen das Problem von organischem Feinstaub durch Verbrennung organischer Materialien auftritt.

## Patentansprüche

1. Kaminofen (12), insbesondere für Haushalte, mit einem Feuerraum (9), der mit einer Luftzufuhr (1) verbunden ist, und mindestens einer dem Feuerraum (9) nachgeschalteten Heizgasumleitung (10) wobei in der Heizgasumleitung (10) zumindest teilweise ein adsorbierendes Material (11) vorgesehen ist, mittels dem in der Anbrandphase organischer Feinstaub adsorbiert wird, der in einer späteren Feuerungsphase freigegeben und verbrannt wird, **dadurch gekennzeichnet, dass** als adsorbierendes Material (11) Nanopartikel und hochporöse Lapilli eingesetzt werden, und die Nanopartikel auf einem feuerbeständigen Material beschichtet sind.

2. Kaminofen nach Anspruch 1, **dadurch gekennzeichnet, dass** in der Heizgasumleitung (10) ein Netz aus feuerresistentem Material gespannt ist, auf dem das adsorbierende Material gehalten ist.

3. Kaminofen nach Anspruch 1 oder 2, **dadurch gekennzeichnet, dass** mehrere unterschiedliche Adsorptionsmaterialien in der Heizgasumleitung (10) angeordnet sind.

4. Kaminofen nach Anspruch 3, **dadurch gekennzeichnet, dass** als adsorbierendes Material (11) ein Zeolith eingesetzt wird.

5. Kaminofen nach einem der Ansprüche 1 bis 4, **dadurch gekennzeichnet, dass** die Wände der Heizgasumleitung (10) zumindest teilweise mit adsorbierenden Nanopartikeln beschichtet sind.

6. Kaminofen nach einem der Ansprüche 1 bis 5, **dadurch gekennzeichnet, dass** die Nanopartikel in der Heizgasumleitung (10) aufgesprüht sind.

7. Kaminofen nach einem der Ansprüche 1 bis 6, **dadurch gekennzeichnet, dass** ein Teil des Verbrennungsgases über die Heizgasumleitung (10) dem Feuerraum (9) wieder zugeführt wird.

## Claims

1. Chimney stove (12), in particular for households, with a firebox (9) which is connected to an air supply (1), and with at least one heating-gas diversion (10) which follows the firebox (9), the heating-gas diversion (10) having at least partially provided in it an adsorbing material (11) which, in the firelighting phase, adsorbs organic fine dust which is released and burnt in a later combustion phase, **characterized in that** nanoparticles and highly porous cinders are used as adsorbing material (11), and the nanoparticles are coated on a fire-resistant material.

2. Chimney stove according to Claim 1, **characterized in that** a netting which consists of fire-resistant material and on which the adsorbing material is held is tensioned in the heating-gas diversion (10).

3. Chimney stove according to Claim 1 or 2,
**characterized in that** a plurality of different adsorption materials are arranged in the heating-gas diversion (10).

4. Chimney stove according to Claim 3, **characterized in that** a zeolite is used as adsorbing material (11).

5. Chimney stove according to one of Claims 1 to 4, **characterized in that** the walls of the heating-gas diversion (10) are coated at least partially with adsorbing nanoparticles.

6. Chimney stove according to one of Claims 1 to 5, **characterized in that** the nanoparticles are sprayed on in the heating-gas diversion (10).

7. Chimney stove according to one of Claims 1 to 6, **characterized in that** part of the combustion gas is supplied to the firebox (9) again via the heating-gas diversion (10).

## Revendications

1. Poêle (12), en particulier pour un usage domestique, avec un foyer (9) relié à une alimentation en air (1), et au moins une dérivation de gaz de chauffage (10) succédant au foyer (9), une matière adsorbante (11) étant prévue au moins partiellement dans la dérivation de gaz de chauffage (10), au moyen de laquelle de la poussière organique fine est adsorbée pendant la phase de combustion initiale, laquelle est libérée et brûlée lors d'une phase de combustion ultérieure, **caractérisé en ce que** des nanoparticules et des lapillis hautement poreux sont mis en oeuvre comme matière adsorbante (11), et **en ce que** les nanoparticules sont revêtues sur un matériau résistant au feu.

2. Poêle selon la revendication 1, **caractérisé en ce qu'**un filet en matériau résistant au feu, sur lequel est maintenue la matière adsorbante, est tendu dans la dérivation de gaz de chauffage (10).

3. Poêle selon la revendication 1 ou la revendication 2, **caractérisé en ce que** plusieurs matières d'adsorption différentes sont disposées dans la dérivation de gaz de chauffage (10).

4. Poêle selon la revendication 3, **caractérisé en ce qu'**une zéolithe est mise en oeuvre comme matière adsorbante (11).

5. Poêle selon l'une des revendications 1 à 4, **caractérisé en ce que** les parois de la dérivation de gaz de chauffage (10) sont au moins partiellement revêtues de nanoparticules adsorbantes.

6. Poêle selon l'une des revendications 1 à 5, **caractérisé en ce que** les nanoparticules sont pulvérisées dans la dérivation de gaz de chauffage (10).

7. Poêle selon l'une des revendications 1 à 6, **caractérisé en ce qu'**une partie du gaz de combustion est reconduite vers le foyer (9) par la dérivation de gaz de chauffage (10).
